# EUROPÄISCHE PATENTSCHRIFT

(11) **EP 0 184 634 B1**
(45) Veröffentlichungstag und Bekanntmachung des Hinweises auf die Patenterteilung: **17.08.1988**
(21) Anmeldenummer: 85113038.5
(22) Anmeldetag: 15.10.1985
(51) Int. Cl.: B22D 41/02, C21C 1/06

(54) **Pfanne zum Aufnehmen und ggf. Nachbehandeln und/oder Transportieren von heissen, flüssigen Metallen**
Ladle for receiving and optionally after-treating and/or transporting hot liquid metals
Poche pour recevoir et, le cas échéant, post-traiter et/ou transporter du métal liquide chaud

(30) Priorität: 28.11.1984 DE 3443281
(43) Veröffentlichungstag der Anmeldung: 18.06.1986
(73) Patentinhaber: LICHTENBERG FEUERFEST GMBH, D-40549 Düsseldorf (DE)
(72) Erfinder: Ottawa, Siegfried, Dipl.-Ing., D-4020 Mettmann (DE)
(74) Vertreter: Hennicke, Albrecht, Dipl.-Ing.

(56) Entgegenhaltungen:
- DE-A- 3 114 069
- DE-B- 1 182 679
- FR-A- 2 316 027
- PATENTS ABSTRACTS OF JAPAN, Band 7, Nr. 143 (C-172) [1288], 22. Juni 1983; & JP - A - 58 55 515 (SUMITOMO KINZOKU KOGYO K.K.) 01.04.1983

## Beschreibung

Die Erfindung betrifft eine Pfanne zum Aufnehmen und ggf. Nachbehandeln und/oder Transportieren von heißen, flüssigen Metallen, die aus einem vorgeschalteten Schmelzaggregat in die Pfanne eingegossen werden, mit einer Ausmauerung aus hochtemperaturbeständigem Material, wie z. B. Schamottesteinen, die nebeneinanderliegend den Boden und die Seitenwände der Pfanne bedecken und an der Auftreffstelle des Gießstrahles ein Aufprallelement aufweisen, das über die benachbarte Oberfläche der Ausmauerung herausragt.

Pfannen für flüssige Metalle, insbesondere Stahlgießpfannen, werden nicht nur zum Transport, sondern auch als Reaktionsgefäße zum Nachbehandeln der Metalle benutzt. Sie werden deshalb mit einem Deckel verschlossen, der nur eine mäßig große Öffnung aufweist, durch die das flüssige Metall aus dem Schmelzaggregat in die Pfanne eingegossen wird. Der Gießstrahl trifft hierdurch immer an der gleichen Stelle auf den Pfannenboden auf, wodurch diese Auftreffstelle stärker beansprucht wird als die übrigen Bereiche der Bodenausmauerung. Ausgehend von den Fugen zwischen den nebeneinander im Verband gemauerten Schamottesteinen, wird die Bodenausmauerung an der Auftreffstelle des Gießstrahles früher und in höherem Maße zerstört als im übrigen Bereich. Die Pfanne muß deshalb bei fortgeschrittenem Verschleiß an der Auftreffstelle des Gießstrahles schon aus dem Betrieb genommen und neu ausgemauert werden, bevor die übrigen Teile des Pfannenbodens verschlissen sind.

Bei einer Pfanne der eingangs näher erläuterten Art (FR-A-2 316 027) ist es bekannt, auf der Auftreffstelle des Gießstrahles einen Aufprallblock vorzusehen, der auf die Ausmauerung aufgesetzt ist und von einem kleinen zylindrischen Behälter umgeben wird. Der Behälter soll das beim Auftreffen auf den Block zur Seite spritzende flüssige Metall auffangen und sammeln, bevor es aus diesem in die Pfanne überfließt. Bei diesem Überfließen bilden sich Turbulenzen, die den Boden der Ausmauerung stark beanspruchen und unmittelbar neben dem Überflußbehälter zerstören. Da Auftreffblock und Behälter sehr klein sind, ist es möglich, daß der Gießstrahl den Auftreffblock verfehlt oder den Spritzbehälter überspült und seitlich neben diesem niederkommt und dort eine rasche Zerstörung der Bodenausmauerung bewirkt.

Um dem Verschleiß der Ausmauerung an der Auftreffstelle des Gießstrahles Rechnung zu tragen, ist es bei Torpedopfannen bekannt, die Ausmauerung dadurch zu verstärken, daß im Auftreffbereich des Gießstrahles dickere Steine verwendet sind (DE-PS-31 14 069), Die Ausmauerung muß auch hier dem gekrümmten Boden der Torpedopfanne angepaßt und deshalb aus mehreren kleineren Steinen gemauert werden, zwischen denen sich Fugen befinden, in denen der auftreffende Gießstrahl sein Zerstörungswerk beginnen kann. Durch die konkave Ausbildung der Torpedopfanne und ihrer Auskleidung kommt es außerdem im Bereich der Auftreffstelle zu erheblichen Turbulenzen, die zu einer vorzeitigen Zerstörung der Ausmauerung an dieser Stelle führen.

Um diese Turbulenzen zu begrenzen, ist es bei Torpedopfannen auch bekannt, im Bereich der Auftreffstelle des Gießstrahles einen Muldenstein vorzusehen (DE-AS-11 1 82 679), durch den gleich zu Beginn des Eingießens eine Lache oder ein Sumpf aufrechterhalten wird, in den das Metall eingegossen wird. Dieser Sumpf entfaltet seine Wirksamkeit jedoch erst, nachdem eine gewisse Menge des Metalles eingegossen ist. Beim Beginn der Neubefüllung liegt die Ausmauerung schutzlos frei, so daß der Gießstrahl voll auf den Aus-mauerungsboden trifft und dort seine zerstörerische Wirkung entfalten kann.

Aufgabe der Erfindung ist es, den Gießstrahl beim Auftreffen auf den Boden der Pfanne ohne wesentliche Turbulenzen auszubreiten und die Auftreffstelle so auszubilden, daß ein voreilender Verschleiß der Ausmauerung an dieser Stelle verhindert wird.

Diese Aufgabe wird mit der Erfindung dadurch gelöst, daß das Aufprallelement ein in die Ausmauerung eingefügtes Buckelelement ist, dessen gegen den Gießstrahl gerichtete Buckelfläche ohne Absatz in die Oberfläche der benachbarten Ausmauerung übergeht und deren kleinster Durchmesser bzw. kleinste Seitenlänge am Übergang zu dieser Oberfläche größer ist als der Durchmesser des Gießstrahles an der Auftreftstelle.

Durch diese Ausgestaltung wird erreicht, daß der Gießstrahl beim Auftreffen auf den Pfannenboden von dem Buckelelement ohne nennenswerte Verwirbelung des flüssigen Metalles über die Buckelfläche ausgebreitet wird und an dessen Rändern mit im wesentlichen laminarer Strömung auf die übrige Oberfläche der benachbarten Ausmauerung fließt, in die das Buckelelement ohne Absatz übergeht.

Das Buckelelement ist zweckmäßig ein monolithischer Buckelstein, der etwa ein Sechstel bis ein Viertel der Oberfläche der Bodenausmauerung einnimmt. Es gibt hierdurch im Bereich der ganzen Auftreffstelle keine Fuge, an der das mit hoher Energie herabströmende Metall angreifen könnte.

Das Buckelelement kann verschiedenartig gestaltete Buckelflächen haben. So kann die Buckelfläche sphärisch, pyramidenförmig oder nach Art einer Kreuzgewölbefläche gestaltet sein. Besonders zweckmäßig ist es, wenn die Buckelfläche einen mittleren, konvexen Teil aufweist, der in konkave Randteile übergeht, die sich tangential an die umgebende Oberfläche der Ausmauerung anschließen. Die gesamte Umlenkung der Bewegungsrichtung erfolgt dann im Bereich des Buckelelementes.

Je nach der Stelle, an der der Gießstrahl auf die Bodenausmauerung auftrifft, kann das Buckelelement mehr in der Mitte oder am Rand der Pfanne angeordnet sein. Im letzteren Falle ist es zweckmäßig, wenn ein Rand des Basisteiles des Buckelelementes, das in die Ausmauerung eingefügt wird, der Krümmung der Seitenwandausmauerung angepaßt ist.

Weitere Einzelheiten und Vorteile der Erfindung ergeben sich aus der nachfolgenden Beschreibung und den Zeichnungen, in denen Ausführungsformen der Erfindung an Beispieien näher erläutert sind. Es zeigt :
Fig. 1 eine Stahlgießpfanne nach der Erfindung in einem senkrechten Querschnitt,
Fig. 2 die Stahlgießpfanne nach Fig. 1 in einem Horizontalschnitt nach Linie 11-11,
Fig. 3 eine erste Ausführungsform eines für eine Pfanne nach der Erfindung verwendeten Buckelelementes in einem senkrechten Querschnitt nach Linie 111-111 der Fig. 4,
Fig. 4 das Buckelelement nach Fig. 3 in einer Draufsicht,
Fig. 5 eine zweite Ausführungsform eines bei einer Pfanne nach der Erfindung verwendeten Buckelelementes in einer seitlichen Ansicht,
Fig. 6 den Gegenstand der Fig. 5 in einer Draufsicht,
Fig. 7 eine dritte Ausführungsform eines Buckelelementes nach der Erfindung in einer seitlichen Ansicht,
Fig. 8 das Buckelelement nach Fig. 7 in einer Draufsicht,
Fig. 9 eine vierte Ausführungsform eines Buckelelementes in einem vertikalen Querschnitt der Fig. 10 und
Fig. 10 das Buckelelement nach Fig. 9 in einer Draufsicht.

In den Zeichnungen ist mit 10 eine Pfanne zum Nachbehandeln und Transportieren von flüssigen Metallen, beispielsweise flüssigem Stahl, bezeichnet, die aus einem Behälter 11 aus Stahl oder Stahlguß besteht, der an seiner Oberseite mit einem Deckel 12 abgedeckt ist, der eine Einguß- öffnung 13 aufweist. Der Behälter 11 ist mit einer Ausmauerung 14 aus hochtemperaturbeständigen Schamottesteinen 15 versehen, die im Verband angeordnet sind und die Seitenwandausmauerung 16 und die Bodenausmauerung 17 der Pfanne bilden.

Unterhalb der Eingießöffnung 13 im Deckel 12 ist an der Auftreffstelle 18 des Gießstrahles 19 ein Buckelelement 20 in die Bodenausmauerung 17 eingefügt, das als monolithischer Buckelstein ausgebildet ist und ebenfalls aus einem hochtemperaturbeständigen Material besteht. Der Buckelstein ist im Grundriß wesentlich größer als die einzelnen Schamottesteine 15 der Bodenausmauerung 17, sein Basisteil 21 hat jedoch die gleiche Höhe h wie die Schamottesteine.

Oberhalb des Basisteiles 21 hat der Buckelstein eine Buckelfläche 22, die über die Oberfläche 23 der benachbarten Bodenausmauerung 17 hinausragt und an den Rändern 24 des Buckelsteines 20 in diese benachbarte Ausmauerung 17 übergeht.

Man erkennt aus Fig. 1 und 4, daß der kleinste Durchmesser D des Buckelsteines 20 bzw. die kleinste Seitenlänge des Querschnitts am Übergang zu der Oberfläche 23 wesentlich größer ist als der Durchmesser d des Gießstrahles 19 an der Auftreffstelle des Gießstrahles.

Der Buckelstein 20 kann, je nach Art der Ausmauerung 14, unterschiedliche Grundrisse haben. Er kann kreisrund, quadratisch, rechteckig oder auch derart ausgebildet sein, daß einer der Ränder 24 des Basisteiles 21 der Krümmung der Seitenwandausmauerung 16 angepaßt ist. Dies ist dann zweckmäßig, wenn die Pfanne 10 einen kreisrunden Grundriß hat und die Auftreffstelle 18 des Gießstrahies 19 etwa an der Stelle liegt, wo die Bodenausmauerung 17 in die Seitenwandausmauerung 16 übergeht.

Man erkennt aus Fig. 1, daß der Gießstrahl 19 auf die konvex gekrümmte Buckelfläche 22 des Buckelsteines 20 auftrifft und dort sogleich ohne zu spritzen und ohne wesentliche Turbulenzen ausgebreitet wird und nach allen Seiten über die Buckelfläche 22 in laminarer Strömung auf die Oberfläche 23 der Bodenausmauerung 17 fließt, wie dies in Fig. 1 durch die Pfeile angedeutet ist. Hierdurch kann an der Auftreffstelle in der Bodenausmauerung 17 kein Kolk entstehen und die Bodenausmauerung wird nicht angegriffen, da sich im Bereich der Auftreffstelle 18 keine Fugen befinden und der Gießstrahl in verteilter Form und unter einem sehr flachen Winkel auf die Oberfläche 23 der Bodenausmauerung fließt, die mit Fugen im Verband gemauert ist.

In den Fig. 3 bis 10 sind verschiedene Ausführungsformen von Buckelsteinen nach der Erfindung gezeigt, die beispielsweise aus Schamotte oder auch aus einem hochtemperaturbeständigen Hartgestein hergestellt sein können.

Der in den Fig. 3 und 4 dargestellte Buckelstein hat eine gewölbte Buckelfläche 22, die in der Mitte etwa sphärische Gestalt hat, nach den Rändern 24 zu jedoch in gradlinige Kanten übergeht, so daß auch in der Mitte der Ränder 24 kein Absatz entsteht.

Bei dem in den Fig. 5 und 6 dargestellten Buckelstein wird die Buckelfläche 22 von einer flachen, vierseitigen Pyramide gebildet, die sich über den Basisteil 21 erhebt.

Bei der Ausführungsform nach den Fig. 7 und 8 hat die Buckelfläche 22 die Form einer Kreuzgewölbefläche, deren vier Wölbflächen 22a, 22b, 22c und 22d in einer Spitze 25 zusammenstoßen.

Bei dem Buckelstein nach den Fig. 9 und 10 hat die Buckelfläche 22 einen mittleren, konvexen Teil 22e, der in konkave Randteile 22f. 22g, 22h und 22i übergeht.

Bei allen Buckelsteinen hat der Basisteil 21 an jeder Stelle des Steines die gleiche Höhe h, die der Dicke der Ausmauerung entspricht. Alle Ränder 24 des Buckelsteines liegen deshalb in der gleichen Ebene wie die Oberfläche 23 der Bodenausmauerung 17, ohne Rücksicht darauf, in welcher Weise die Buckelfläche 22 gestaltet ist, ob sie nun sphärisch, pyramidenförmig oder konvex-konkav gekrümmt oder als Kreuzgewölbefläche ausgebildet ist.

Praktische Versuche haben gezeigt, daß es günstig ist, wenn der monolithische Buckelstein etwa ein Sechstel bis ein Viertel der Oberfläche der Bodenausmauerung einnimmt. Die Größe des Buckelsteines ist abhängig von der Höhe des Gießstrahles und der Stahlmenge pro Zeiteinheit, die in die Pfanne eingegossen wird.

Die Erfindung ist nicht auf die dargestellten und beschriebenen Ausführungsformen beschränkt, sondern es sind im Rahmen der Ansprüche weitere Ausgestaltungen möglich. Beispielsweise kann der Buckelstein 20 auch am unteren Rand der Pfanne angeordnet und mit seiner Buckelfläche am Pfannenrand hochgezogen sein, wenn die Auftreffstelle an der Innenkante zwischen Bodenausmauerung 17 und Seitenwandausmauerung 14 liegt. Ferner sind andere Ausgestaltungen der Buckelfläche möglich. Wesentlich ist aber, daß die Buckelfläche sich über die Oberfläche der benachbarten Ausmauerung erhebt und nach allen Seiten ein stufenloser Übergang in die Oberfläche der Ausmauerung gegeben ist, damit der abfließende Gießstrahl keine Stufen oder Vorsprünge findet.

## Patentansprüche

1. Pfanne zum Aufnehmen und ggf. Nachbehandeln und/oder Transportieren von heißen, flüssigen Metallen, die aus einem vorgeschalteten Schmelzaggregat in die Pfanne (10) eingegossen werden, mit einer Ausmauerung (14) aus hochtemperaturbeständigem Material, wie z. B. Schamottesteinen, die nebeneinanderliegend den Boden und die Seitenwände der Pfanne bedecken, und an der Auftreffstelle (18) des Gießstrahles (19) ein Aufprallelement aufweisen, das über die benachbarte Oberfläche (23) der Ausmauerung (14) herausragt, dadurch gekennzeichnet, daß das Aufprallelement ein in die Ausmantelung (14) eingefügtes Buckelelement (20) ist, dessen gegen den Gießstrahl gerichtete Buckelfläche (22) ohne Absatz in die Oberfläche (23) der benachbarten Ausmauerung (17) übergeht und deren kleinster Durchmesser (D) bzw. kleinste Seitenlänge am Übergang zu dieser Oberfläche 23 größer ist als der Durchmesser (d) des Gießstrahles (19) an der Auftreffstelle (18).

2. Pfanne nach Anspruch 1, dadurch gekennzeichnet, daß das Buckelelement (20) eine sphärische Buckelfläche (22) hat.

3. Pfanne nach Anspruch 1, dadurch gekennzeichnet, daß das Buckelelement (20) eine pyramidenförmige Buckelfläche (22) aufweist.

4. Pfanne nach Anspruch 1, dadurch gekennzeichnet, daß die Buckelfläche (22) des Buckelelementes (20) eine Kreuzgewölbefläche (22a, 22b, 22c, 22d) ist.

5. Pfanne nach Anspruch 1, dadurch gekennzeichnet, daß die Buckelfläche (22) einen mittleren, konvexten Teil (22e) aufweist, der in konkave Randteile (22f, 22g, 22h, 22i) übergeht.

6. Pfanne nach Anspruch 1, dadurch gekennzeichnet, daß das Buckelelement (20) ein monolithischer Buckelstein ist, der etwa ein Sechstel bis ein Viertel der Oberfläche (23) der Bodenausmauerung (17) einnimmt.

7. Pfanne nach einem der Ansprüche 1 bis 6, dadurch gekennzeichnet, daß ein Rand (24) des Basisteiles (21) des Buckelelementes (20) der Krümmung der Seitenwandausmauerung (16) angepaßt ist.

## Claims

1. Ladle for receiving and, where necessary, for subsequent treatment and/or transportation of hot, molten, metals which are poured from a preceding melting unit into the ladle (10), with a lining (14) made of high-temperature-resistant material such as, for example, chamotte bricks which lie adjacent to one another and cover the base and side walls of the ladle and have, at the point of impact (18) of the pouring stream of molten metal (19), an impact element which projects above the adjacent surface (23) of the lining (14), characterized in that the impact element is a domed element (20) inset into the lining (14), of which the domed surface (22) is directed against the pouring stream of molten metal and blends without a step into the surface (23) of the adjacent lining (17) and of which the smallest diameter D or the smallest edge length at the transition to this surface (23) is larger than the diameter (d) of the pouring stream of molten metal (19) at the point of impact (18).

2. Ladle according to Claim 1, characterized in that the domed element (20) has a spherical domed surface (22).

3. Ladle according to Claim 1, characterized in that the domed element (20) has a pyramidal domed surface (22).

4. Ladle according to Claim 1, characterized in that the domed surface (22) of the domed element (20) is an intersecting vaulted surface (22a, 22b, 22c, 22d).

5. Ladle according to Claim 1, characterized in that the domed surface (22) has a central convex part (22e) which blends into concave edge parts (22f, 22g, 22h, 22i).

6. Ladle according to Claim 1, characterized in that the domed element (20) is a monolithic domed brick which occupies approximately one sixth to one quarter of the surface (23) of the base lining (17).

7. Ladle according to one of Claims 1 to 6, characterized in that one edge (24) of the base part (21) of the domed element (20) is adapted to the curvature of the side wall lining (16).

## Revendications

1. Poche destinée à recevoir et éventuellement à post-traiter et/ou transporter des métaux à l'état liquide et chaud qui sont coulés dans la poche (10) à partir d'un agrégat de fusion placé en amont, poche comportant un garnissage (14) en matériau résistant à des températures élevées comme, par exemple, des briques réfractaires qui, placées côte à côte, recouvrent le fond et les parois latérales de la poche et présentent, sur la zone d'impact (18) du jet de coulée (19), un élément d'impact s'élevant au-dessus de la surface adjacente (23) du garnissage (14), caractérisée en ce que l'élément d'impact est un élément bombé (20), inséré dans le garnissage (14), dont la face bombée (22) dirigée contre le jet de coulée se prolonge sans interruption dans la surface (23) du garnissage adjacent (17) et dont le diamètre le plus petit (D), ou le côté le plus court du passage vers cette surface (23), est supérieur au diamètre (d) du jet de coulée (19) sur la zone d'impact (18).

2. Poche selon la revendication 1, caractérisée en ce que l'élément bombé (20) a une surface bombée (22) sphérique.

3. Poche selon la revendication 1, caractérisée en ce que l'élément bombé (20) présente une surface bombée (22) pyramidale.

4. Poche selon la revendication 1, caractérisée en ce que la surface bombée (22) de l'élément bombé (20) est une surface en voûte d'arête (22a, 22b, 22c, 22d).

5. Poche selon la revendication 1, caractérisée en ce que la surface bombée (22) présente une partie centrale convexe (22e) qui se prolonge dans des parties latérales concaves (22f, 22g, 22h, 22i).

6. Poche selon la revendication 1, caractérisée en ce que l'élément bombé (20) est une pierre bombée monolithique qui occupe environ un sixième à un quart de la surface (23) de la garniture du fond (17).

7. Poche selon l'une des revendications 1 à 6, caractérisée en ce qu'un bord (24) de la partie de base (21) de l'élément bombé (20) est ajusté à la courbure de la garniture de la paroi latérale (16).
